# FASCICULE DE BREVET EUROPEEN

(11) **EP 3 347 526 B1**
(45) Date de publication et mention de la délivrance du brevet: **30.10.2019**
(21) Numéro de dépôt: 16767341.7
(22) Date de dépôt: 08.09.2016
(51) Int. Cl.: E02D 17/13

(54) **MACHINE DE FORAGE**
BOHRGERÄT
DRILLING MACHINE

(30) Priorité: 10.09.2015 FR 1558428
(43) Date de publication de la demande: 18.07.2018
(73) Titulaire: Soletanche Freyssinet, 92500 Rueil-Malmaison (FR)
(72) Inventeur: CASCARINO, Sara, 92500 Rueil Malmaison (FR); PERPEZAT, Daniel, 92500 Rueil Malmaison (FR); PIVERT, Laurent, 92500 Rueil Malmaison (FR); BERNASINSKI, Régis, 92500 Rueil Malmaison (FR)
(74) Mandataire: Cabinet Beau de Loménie
(86) Numéro de dépôt international: PCT/FR2016/052251
(87) Numéro de publication internationale: WO 2017/042499

(56) Documents cités:
- EP-A1- 0 593 355
- WO-A1-2014/199078
- WO-A1-2017/042496
- WO-A1-2017/042500
- WO-A2-2017/042499

## Description

### Arrière-plan de l'invention

La présente invention a trait au domaine du forage dans le sol, notamment en vue de fabriquer des fondations, comme par exemple des écrans continus constitués d'éléments de paroi de béton juxtaposés.

Elle concerne plus précisément une machine de forage pour réaliser des excavations dans le sol selon une direction de forage sensiblement verticale, et plus particulièrement dans des terrains durs.

L'invention concerne plus particulièrement une machine ayant une partie inférieure munie d'organes de coupe et une partie supérieure, la machine de forage présentant une direction longitudinale s'étendant entre la partie supérieure et la partie inférieure de la machine de forage, la machine de forage comportant :
un module d'ancrage ayant une face avant et une face arrière, le module d'ancrage comportant au moins un dispositif d'ancrage qui comprend au moins un patin d'ancrage avant disposé en face avant et au moins un patin d'ancrage arrière disposé en face arrière, les patins d'ancrage avant et arrière étant déployables selon une direction de déploiement qui est transversale à la direction longitudinale de la machine de forage, de façon à prendre appui contre des parois de l'excavation pour immobiliser le module d'ancrage dans le sol ;
un module de forage portant les organes de coupe, le module de forage coopérant avec le module d'ancrage.

Ce type de machine de forage est généralement utilisé pour forer dans des terrains durs, par exemple dans du granite. Le dispositif de déplacement permet d'exercer une poussée complémentaire sur les outils de forage, qui a pour but de faciliter l'excavation.

Une telle machine est notamment décrite dans DE 103 36 315 A1. On comprend que le module d'ancrage permet d'immobiliser la machine de forage dans l'excavation. Toutefois, cette machine de forage ne permet pas de corriger efficacement la trajectoire de forage. La correction de la trajectoire de forage de la machine de forage nécessite de modifier sa position dans la tranchée. A l'issue de la modification de position, la machine de forage n'est généralement pas centrée dans l'excavation mais se trouve plus proche de l'une des plus grandes parois que de la paroi opposée. Aussi, le déploiement des patins d'ancrage a pour effet de recentrer la machine de forage dans l'excavation, ce qui provoque une modification de la position de la machine et, par voie de conséquence, fausse à nouveau la trajectoire de forage.

### Objet et résumé de l'invention

Un but de la présente invention est de proposer une machine de forage permettant un ancrage sans modification de la position transversale de la machine de forage dans l'excavation.

L'invention atteint son but par le fait que le dispositif d'ancrage comporte :
un bâti portant les patins d'ancrage avant et arrière, le bâti supportant le module de forage ;
un dispositif actionneur auquel sont fixés les patins d'ancrage avant et arrière, le dispositif actionneur présentant un état rétracté dans lequel les patins d'ancrage avant et arrière sont rétractés, et un état déployé dans lequel les patins d'ancrage avant et arrière sont déployés, le dispositif actionneur agissant sur les patins d'ancrage avant et arrière tout en étant mobile par rapport au bâti selon une direction de déplacement parallèle à la direction de déploiement;
par quoi l'ensemble constitué du patin d'ancrage avant, du patin d'ancrage arrière et du dispositif actionneur est déplaçable par rapport au bâti et au module de forage selon la direction de déplacement.

On comprend qu'il existe une liaison glissière entre l'ensemble constitué des patins d'ancrage avant et arrière et du dispositif actionneur, d'une part et le bâti portant le module de forage, d'autre part, cette liaison glissière étant orientée selon la direction de déplacement transversale à la direction longitudinale. Avantageusement, l'ensemble constitué du patin d'ancrage avant, du patin d'ancrage arrière et du dispositif actionneur est librement déplaçable par rapport au bâti et au module de forage selon la direction de déplacement. Il s'agit d'un montage dit « flottant ».

Lors de l'ancrage, le dispositif actionneur se déploie pour amener les patins d'ancrage avant et arrière en position déployée. Si par exemple le patin d'ancrage avant vient en appui contre l'une des parois de l'excavation avant le patin d'ancrage arrière, le dispositif actionneur et le patin d'ancrage arrière se déplacent transversalement selon la direction de déplacement par rapport au bâti jusqu'à ce que le patin d'ancrage arrière vienne à son tour en contact avec la paroi opposée. Le déploiement des patins d'ancrage avant et arrière et le déplacement du dispositif actionneur s'effectuant par rapport au bâti et au module de forage, on comprend que le module de forage reste immobile pendant la phase d'ancrage. Aussi, grâce à l'invention, le déploiement des patins d'ancrage avant et arrière s'effectue sans modifier la position transversale, le plus souvent horizontale, du module de forage par rapport aux parois de l'excavation.

Autrement dit, après avoir correctement positionné le module de forage dans le sol, l'invention permet d'ancrer le module d'ancrage dans le sol sans modification de la position horizontale du module de forage. Grâce à l'invention, l'ancrage ne modifie pas la trajectoire de forage.

L'invention permet donc, entre autres, d'améliorer la précision de la trajectoire de forage.

Selon un premier mode de réalisation de l'invention, le dispositif actionneur comporte un corps fixé au bâti de façon coulissante selon une direction parallèle à la direction de déplacement. Ainsi, dans ce premier mode de réalisation, l'actionneur assure une double fonction, à savoir déplacer les patins d'ancrage avant et arrière, d'une part, et de guider le déplacement du bâti avec le module de forage par rapport aux patins d'ancrage avant et arrière, d'autre part. Dans ce premier mode de réalisation, le dispositif actionneur est fixé au bâti de sorte que la liaison glissière entre les patins d'ancrage avant et arrière est assurée par le dispositif actionneur.

Avantageusement, le dispositif actionneur est un vérin dont le corps est fixé au bâti de façon coulissante et à l'un des patins d'ancrage avant et arrière, tandis que la tige du vérin est fixée à l'autre des patins d'ancrage avant et arrière.

Selon une variante, le dispositif actionneur est un vérin dont le corps est fixé de façon coulissante au bâti, le vérin comportant une première tige fixée au patin d'ancrage avant et une seconde tige, coaxiale à la première tige, fixée au patin d'ancrage arrière.

Selon un deuxième mode de réalisation, le dispositif d'ancrage comporte en outre :
un dispositif de guidage avant pour guider le déplacement du patin d'ancrage avant par rapport au bâti selon la direction de déploiement ; et/ou
un dispositif de guidage arrière pour guider le déplacement du patin d'ancrage arrière par rapport au bâti selon la direction de déploiement.

Les dispositifs de guidage avant et arrière permettent d'assurer le guidage du déploiement des patins d'ancrage avant et arrière, ainsi que le déplacement relatif des patins d'ancrage et du dispositif actionneur par rapport au module de forage qui demeure immobile pendant la phase d'ancrage.

Un autre intérêt d'ajouter les dispositifs de guidage avant et arrière est de leur transférer les efforts longitudinaux, donc de dissocier les fonctions déploiement des patins et reprise des efforts longitudinaux (verticaux). Cela permet en outre au bâti de reprendre davantage d'efforts longitudinaux, par exemple liés au poids du module de forage, ce qui a pour effet d'améliorer la robustesse de la machine de forage.

De préférence, dans le deuxième mode de réalisation, le dispositif actionneur en tant que tel n'est pas directement lié au bâti. Ce montage dit « flottant » a pour effet que le bâti peut facilement se déplacer par rapport à l'ensemble constitué des patins d'ancrage avant et arrière et du dispositif actionneur.

De façon préférentielle, le dispositif de guidage avant comporte au moins un premier organe de guidage avant qui est fixé au patin d'ancrage avant, le premier organe de guidage avant étant monté au bâti de façon coulissante selon une direction parallèle à la direction de déploiement.

Pour ce faire, le bâti comporte par exemple un trou dans lequel le premier organe de guidage avant est monté coulissant.

Pour éviter un désengagement du premier organe de guidage hors du bâti, le premier organe de guidage avant comporte une butée pour limiter l'amplitude de déplacement du premier organe de guidage avant dans le bâti.

De façon préférentielle, mais non exclusivement la butée est disposée à l'extrémité du premier organe de guidage avant qui est opposée à la partie de fixation dudit premier organe de guidage avant.

Avantageusement, pour améliorer encore la capacité de reprise d'efforts longitudinaux, le dispositif de guidage avant comporte en outre un deuxième organe de guidage avant, identique au premier organe de guidage avant, les premier et deuxième organes de guidage avant étant disposés de part et d'autre du dispositif actionneur.

De façon préférentielle, le dispositif de guidage arrière est similaire au dispositif de guidage avant.

Ainsi, le dispositif de guidage arrière comporte au moins un premier organe de guidage arrière qui est fixé au patin d'ancrage arrière par une partie de fixation, le premier organe de guidage arrière étant monté au bâti de façon coulissante selon une direction parallèle à la direction de déploiement.

Avantageusement, pour améliorer encore la capacité de reprise d'efforts longitudinaux, le dispositif de guidage arrière comporte en outre un deuxième organe de guidage arrière, identique au premier organe de guidage arrière, les premier et deuxième organes de guidage arrière étant disposés de part et d'autre du dispositif actionneur.

Avantageusement, les patins d'ancrage avant et arrière sont fixés au dispositif actionneur de façon articulée. Cette articulation, comprenant au moins une liaison pivot d'axe horizontal, et de préférence une liaison rotule, permet aux patins d'ancrage avant et arrière de se positionner parallèlement aux parois de l'excavation. Cela a pour effet de maximiser la surface de contact entre les patins d'ancrage et les parois de l'excavation, ce qui améliore l'ancrage du module d'ancrage dans l'excavation.

De préférence, en référence au deuxième mode de réalisation, le patin d'ancrage avant est fixé au dispositif de guidage avant de façon articulée, et le patin d'ancrage arrière est fixé au dispositif de guidage arrière de façon articulée.

Encore de préférence, chacun des patins d'ancrage avant et arrière est articulé par rapport aux premiers et deuxièmes organes de guidage avant et arrière.

De façon avantageuse, l'ensemble constitué du patin d'ancrage avant, du patin d'ancrage arrière, du dispositif de guidage avant et du dispositif de guidage arrière forme un trapèze déformable, le bâti du module d'ancrage avec le module de forage étant déplaçables par rapport audit trapèze déformable selon la direction de déplacement. Lorsque les patins d'ancrage sont déployés, le trapèze déformable constitue une structure monobloc rigide permettant de guider le déplacement du module de forage par rapport aux parois non strictement verticales de l'excavation, d'assurer un ancrage efficace, tout en supportant le module d'ancrage.

Selon un mode de réalisation préférentiel, le dispositif actionneur comporte au moins un vérin. Selon une variante, le dispositif actionneur comporte deux vérins parallèles disposés côte à côte.

Selon un autre aspect avantageux de l'invention, la machine de forage comporte en outre un dispositif de déplacement disposé entre le module d'ancrage et le module de forage pour déplacer les organes de coupe par rapport au module d'ancrage selon la direction longitudinale de la machine de forage.

Le déplacement longitudinal des organes de coupe est avantageusement réalisé une fois que le module d'ancrage est ancré dans le sol, ce qui permet notamment d'exercer une poussée dirigée vers le bas sur les organes de coupe. Pour ce faire, le dispositif de déplacement agit sur le module de forage pour le déplacer vers le bas selon la direction longitudinale. La machine de forage présente alors une position déployée dans laquelle les organes de coupe sont éloignés du module d'ancrage, et une position rétractée dans laquelle les organes de coupe sont amenés à proximité du module d'ancrage.

De façon avantageuse, le module de forage comporte une section inférieure portant les organes de coupe et une section supérieure s'étendant selon la direction longitudinale, la section supérieure du module de forage étant suspendue à l'extrémité inférieure d'un câble de sustentation.

On comprend que, selon l'invention, le câble de sustentation est fixé au module de forage, contrairement au document de l'art antérieur EP 0 811 724 dans lequel le câble de sustentation est fixé au module d'ancrage. Selon l'invention, l'actionnement du câble de sustentation peut entrainer le déplacement du module de forage par rapport au module d'ancrage selon la direction longitudinale, lorsque ledit module d'ancrage est ancré dans le sol.

Un intérêt est de diminuer la charge supportée par le dispositif de déplacement lorsque le module d'ancrage n'est pas ancré dans le sol. Le dispositif de déplacement ne porte plus que le module d'ancrage, qui est moins lourd que le module de forage.

De façon avantageuse, le dispositif de déplacement comporte au moins un vérin de poussée disposé entre le bâti du dispositif d'ancrage et la section inférieure du module de forage, la section supérieure du module de forage étant mobile par rapport au bâti du dispositif d'ancrage selon ladite direction longitudinale.

On comprend que l'actionnement du vérin de poussée a pour effet de faire descendre la section inférieure du module de forage portant les organes de coupe, la coopération entre la section supérieure et le module de forage assurant le guidage du déplacement.

Selon une variante préférentielle, la section supérieure est une barre qui traverse longitudinalement le module d'ancrage. Cette barre est montée coulissante par rapport au bâti du dispositif d'ancrage.

Avantageusement, le module d'ancrage comporte une pluralité d'éléments d'ancrage, les bâtis des éléments d'ancrage étant solidaires les uns des autres, afin de former une ossature. La section supérieure du module de forage est préférentiellement montée coulissante par rapport à cette ossature. Pour ce faire, l'ossature peut comporter des organes de guidage formant manchons dans lesquels la section supérieure, et notamment la barre, est montée coulissante.

Selon un aspect avantageux de l'invention, le module de forage comporte en outre des moyens de correction de trajectoire pour faire pivoter le module de forage dans un plan vertical.

L'actionnement des moyens de correction de trajectoire permet de corriger la position des organes de coupe en modifiant la position spatiale du module de forage dans l'excavation. Après quoi on déploie les patins d'ancrage afin d'immobiliser le module d'ancrage dans le sol. Le déplacement des patins d'ancrage avant et arrière s'effectuant sans déplacement du module de forage, grâce au fait que les patins d'ancrage avant et arrière ensemble avec le dispositif actionneur sont mobiles par rapport au bâti portant le module de forage.

Ensuite, l'actionnement du dispositif de déplacement a pour effet d'exercer une poussée sur les organes de coupe orientée vers le bas selon la direction de forage corrigée, permettant ainsi de poursuivre le forage selon la direction souhaitée.

De façon avantageuse, les moyens de correction de trajectoire comportent des patins de correction de trajectoire qui sont déployables selon une direction transversale au module de forage pour venir en appui contre au moins l'une des parois de l'excavation afin de faire pivoter le module de forage dans le plan vertical.

Lorsque le patin de correction de trajectoire vient en appui de façon à exercer une poussée contre la paroi d'excavation, cela provoque le déplacement du module de forage dans un sens opposé au sens de déploiement du patin de correction de trajectoire.

Les patins de correction de trajectoire sont disposés en face avant et en face arrière du module de forage.

Préférentiellement, les patins de correction de trajectoire sont disposés en section supérieure et/ou en section inférieure du module de forage.

Pour faciliter le pivotement du module de forage, les patins de correction de trajectoire sont disposés en face avant et en face arrière des sections supérieure et inférieure du module de forage.

### Brève description des dessins

L'invention sera mieux comprise à la lecture de la description qui suit de modes de réalisation de l'invention donnés à titre d'exemples non limitatifs, en référence aux dessins annexés, sur lesquels :
- la figure **1** est une vue en perspective de la machine de forage selon l'invention, en position rétractée ;
- la figure **2** illustre la machine de forage de la figure 1 en vue de face ;
- la figure **3** est une vue de côté en coupe III-III d'un dispositif d'ancrage selon un premier mode de réalisation de la machine de forage ;
- la figure **4** illustre une variante du dispositif d'ancrage de la figure **3** ;
- la figure **5** est une vue de côté en coupe d'un dispositif d'ancrage selon un deuxième mode de réalisation de la machine de forage selon l'invention, les patins d'ancrage étant rétractés ;
- la figure **6** est une vue de côté en coupe du dispositif d'ancrage de la figure **5****,** les patins d'ancrage avant et arrière étant déployés et parallèles ;
- la figure **7** illustre le dispositif d'ancrage de la figure **6**, dans laquelle l'un des patins d'ancrage est incliné par rapport à l'autre patin d'ancrage;
- la figure **8** illustre de façon schématique la machine de forage selon l'invention en vue de face ;
- les figures **9A** à **9D** illustrent de façon schématique la correction de trajectoire et l'ancrage de la machine de forage selon l'invention ; et
- les figures **10A** à **10D** illustrent de façon schématique le fonctionnement des éléments d'ancrage de la machine de la figure **8****.**

### Description détaillée de l'invention

Les figures **1** et **2** illustrent un exemple d'une machine de forage **10** conforme à la présente invention. Cette machine de forage **10** est conçue pour réaliser une excavation **E** dans un sol **S** selon une direction de forage **F** qui est sensiblement verticale. Autrement dit, la machine de forage **10** selon l'invention est conçue pour réaliser des tranchées verticales dans le sol. La machine de forage **10** présente une direction longitudinale **L** qui s'étend entre une partie supérieure **12** et une partie inférieure **14** de la machine de forage **10.**

Comme on le constate sur la figure **1****,** la partie inférieure **14** est munie d'organes de coupe **16** qui, dans cet exemple non limitatif, comportent deux paires de tambours **18, 20** qui sont montés rotatifs autour d'axes de rotation **A, B** parallèles et distants l'un de l'autre. Les axes de rotation **A** et **B** sont orthogonaux à la direction longitudinale **L** de la machine de forage **10.** Par ailleurs, les paires de tambours **18, 20** sont pourvus à leur périphérie de dents de coupe **22,** connues par ailleurs. Autrement dit, dans cet exemple, la machine de forage **10** est une fraise adaptée pour réaliser les tranchées verticales dans le sol.

La machine de forage **10** comporte par ailleurs un module d'ancrage **30** qui présente une face avant **32** et une face arrière **34,** opposée à la face avant **32.** Lorsque la machine d'excavation est dans le sol, les faces avant **32** et arrière **34** sont en vis-à-vis des plus grandes parois **P1, P2** de l'excavation **E**. Les plus petites parois d'excavation **P3, P4** sont perpendiculaires aux plus grandes parois **P1, P2** d'excavation **E,** et sont visibles en figure **2****.**

Le module d'ancrage **30** comporte une pluralité de dispositifs d'ancrage **40** qui ont pour fonction, lorsqu'ils sont actionnés, d'immobiliser le module d'ancrage dans le sol. Ces dispositifs d'ancrage seront décrits plus en détail ci-dessous.

La machine de forage **10** comporte par ailleurs un module de forage **50** qui est disposé en partie inférieure **14** de la machine de forage, le module de forage **50** portant les organes de coupe **16.**

Dans cet exemple, le module de forage **50** est mobile en translation par rapport au module d'ancrage selon la direction longitudinale L. Pour déplacer le module de forage **50** par rapport au module d'ancrage **30,** la machine de forage **10** comporte en outre un dispositif de déplacement **60** qui est disposé entre le module d'ancrage **30** et le module de forage **50.** Dans cet exemple, le dispositif de déplacement **60** est constitué de deux vérins de poussée **62, 64** qui ont pour fonction d'exercer une poussée sur les organes de coupe **16** lorsque le module d'ancrage est ancré dans le sol, cette poussée selon la direction longitudinale dirigée vers le bas.

Le module de forage **50** comporte par ailleurs une section inférieure **52** qui porte les organes de coupe et une section supérieure **54** qui s'étend depuis une extrémité supérieure **52a** de la section inférieure du module de forage **50** selon la direction longitudinale **L.** Par ailleurs, comme on le constate sur la figure **2****,** la section supérieure **54** du module de forage **50** est une barre **56** qui traverse longitudinalement le module d'ancrage **30.** En se référant à la figure **2****,** on constate par ailleurs que la section supérieure **54** du module de forage **50** est suspendue à l'extrémité inférieure **71a** d'un câble de sustentation **71.** Ce câble de sustentation est relié à l'extrémité supérieure d'un mât d'un porteur (non illustré ici), connu par ailleurs.

On comprend que le dispositif de déplacement **60,** notamment les vérins de poussée **62, 64,** est disposé entre une extrémité inférieure **30b** du module d'ancrage **30** et l'extrémité supérieure **52a** de la section inférieure **50** de la section inférieure **52** du module de forage **50.**

A l'aide de la figure **3****,** on va maintenant décrire plus en détail le dispositif d'ancrage **40** correspondant à un premier mode de réalisation de l'invention.

Chaque élément d'ancrage **40** comprend un patin d'ancrage avant **42** disposé en face avant **32** du module d'ancrage **30** et un patin d'ancrage arrière **44** disposé en face arrière **34** du module d'ancrage **30.** Comme on le comprend à l'aide de la figure **3****,** les patins d'ancrage avant et arrière sont déployables selon une direction de déploiement **D** qui est transversale à la direction longitudinale **L** de la machine de forage **10.** Les patins d'ancrage avant **42** et arrière **44** présentent une position rétractée ainsi qu'une position déployée, illustrée en figure **3** dans laquelle les patins d'ancrage viennent en appui contre les plus grandes parois **P1, P2** de l'excavation **E** pour immobiliser le module d'ancrage **30** dans le sol **S.**

Pour améliorer l'ancrage, les patins d'ancrage avant et arrière sont pourvus de cornières **46** dans cet exemple, qui sont disposées sur les faces extérieures des patins d'ancrage qui sont en regard des parois.

Le dispositif d'ancrage **40** comporte en outre un bâti **70** qui porte les patins d'ancrage avant **32** et arrière **34.** Comme on le comprend à l'aide de la figure **2****,** le bâti **70** est fixé au moyen de déplacement **60** de sorte que le bâti **70** supporte le module de forage **50** ; plus précisément dans l'exemple non limitatif de la figure **2****,** le module d'ancrage **30** comporte une pluralité de dispositifs d'ancrage **40** dont les bâtis **70** sont solidaires les uns des autres afin de former une ossature qui supporte le module de forage **50** par l'intermédiaire du dispositif de déplacement **60,** en l'espèce via les vérins de poussée **62, 64.** On comprend donc que lorsque la machine de forage est suspendue en l'air à l'extrémité du câble de sustentation **71,** les vérins de poussée **62, 64** ne supportent que le poids du module d'ancrage.

En se référant à nouveau à la figure **3****,** on constate que le dispositif d'ancrage **40** comporte en outre un dispositif actionneur **72** auquel sont fixés les patins d'ancrage avant **32** et arrière **34.** Dans cet exemple, le dispositif actionneur **72** est un vérin hydraulique **74** qui comprend un corps **76** fixé au patin d'ancrage avant **42,** et une tige **78** fixée au patin d'ancrage arrière **44.** Dans ce premier mode de réalisation, le corps **76** du vérin **74** est fixé au bâti **70** de façon coulissante selon une direction transversale à la direction longitudinale de la machine de forage ; en l'espèce, il s'agit de la direction de déploiement. Le vérin hydraulique **74** forme une liaison glissière avec le bâti **70** orientée selon la direction de déploiement.

Pour ce faire, le corps **76** comporte une lumière **78** qui coopère avec un doigt de guidage **79** du bâti **70.**

Le dispositif actionneur **72** présente un état rétracté dans lequel les patins d'ancrage avant **42** et arrière **44** sont rétractés et un état déployé, illustré en figure **3****,** dans lequel les patins d'ancrage avant **42** et arrière **44** sont déployés. Le dispositif actionneur **72** est donc adapté pour agir sur les patins d'ancrage avant **42** et arrière **44** tout en étant mobile par rapport au bâti **70** selon une direction de déplacement D2 qui est transversale à la direction longitudinale de la machine de forage. Dans cet exemple, la direction de déplacement **D2** correspondant à la direction de déploiement **D1.**

On comprend donc que l'ensemble constitué du patin d'ancrage avant **42,** du patin d'ancrage arrière **44** et du dispositif actionneur **72** (le vérin **74**) est déplaçable par rapport au bâti **70** et au le module de forage selon la direction de déplacement **D2**.

En se référant à nouveau à la figure **3****,** on constate que, dans ce premier mode de réalisation, chacun des patins d'ancrage avant **42** et arrière **44** est fixé au dispositif actionneur **72** de façon articulée. Plus précisément, le patin d'ancrage avant **42** est monté pivotant autour d'un axe **X** sensiblement horizontal par rapport au dispositif actionneur **72.** De manière similaire, le patin d'ancrage arrière **44** est également monté pivotant autour d'un axe **Y** par rapport au dispositif actionneur **72.**

Comme on le comprend à l'aide de la figure **3****,** ce montage articulé permet avantageusement aux patins d'ancrage avant **42** et arrière **44** de s'incliner et venir en appui à plat contre les parois **P1, P2** de l'excavation **E,** ces dernières n'étant pas nécessairement strictement verticales, surtout si la trajectoire de forage a dévié par rapport à la trajectoire souhaitée, ni parallèles entre elles.

Le dispositif d'ancrage **40'** illustré en figure **4** est une variante du dispositif d'ancrage **40** illustré en figure **3****.** La variante de la figure **4** se distingue du dispositif de la figure **3** par le fait que le dispositif actionneur **72'** est un vérin **74'** muni d'un corps **76'** relié de façon mobile au bâti **70'** et de deux tiges coaxiales **78'a** et **78'b.** La première tige **78'a** est fixée au patin d'ancrage avant **42'** de façon articulée, tandis que la deuxième tige **78'b** est fixée de manière articulée au patin d'ancrage arrière **44'.** Lors de l'actionnement du dispositif actionneur **72',** les première et deuxième tiges **78'a** et **78'b** se déploient de façon opposée afin d'amener les patins d'ancrage avant et arrière contre les parois **P1, P2** de l'excavation.

A l'aide des figures **5** à **7****,** on va maintenant décrire un deuxième mode de réalisation du dispositif d'ancrage **140** selon l'invention.

Le dispositif d'ancrage **140** comprend un patin d'ancrage avant **142** qui est disposé en face avant **32** du module de forage **30** de la machine de forage **10** de la figure **1****,** et un patin d'ancrage arrière **144** qui est disposé en face arrière **34** du module de forage **30** de la machine de forage **10** de la figure **1****.** De façon similaire au premier mode de réalisation, les patins d'ancrage avant et arrière sont déployables selon une direction de déploiement **D1** qui est transversale à la direction longitudinale **L** de la machine de forage **10,** de façon à prendre appui contre les parois **P1, P2** de l'excavation **E** pour immobiliser le module d'ancrage dans le sol.

Le dispositif d'ancrage **140** comporte en outre un bâti **170** qui supporte le module de forage **50** par l'intermédiaire du dispositif de déplacement **60** précédemment décrit.

Le dispositif d'ancrage **140** comporte en outre un dispositif actionneur **172** auquel sont fixés les patins d'ancrage avant **142** et arrière **144.**

Dans ce deuxième mode de réalisation, le dispositif actionneur **172** comporte un premier vérin **1741** et un deuxième vérin **1742,** chacun des premier et deuxième vérins **1741, 1742** comporte une tige **1781, 1782** fixée de manière articulée au patin d'ancrage arrière **144,** via des liaisons pivots d'axes **Y1, Y2** sensiblement horizontaux. Les premier et deuxième vérins **1741, 1742** comportent chacun un corps **1761, 1762** qui est fixé de manière articulée au patin d'ancrage avant **142** via des liaisons pivots d'axes **X1, X2** qui sont sensiblement horizontaux.

Le dispositif actionneur **172** présente un état rétracté, illustré en figure **5****,** dans lequel les patins d'ancrage avant **142** et arrière **144** sont rétractés, et un état déployé, illustré en figure **6****.** Conformément à l'invention, le dispositif actionneur **172** est mobile par rapport au bâti **170** selon la direction de déplacement **D2,** qui est dans cet exemple confondu avec la direction de déploiement **D1.**

Contrairement au premier mode de réalisation, le dispositif actionneur **172** n'est pas directement lié au bâti **170.**

Sans sortir du cadre de l'invention, le dispositif actionneur **172** ne pourrait comprendre qu'un seul vérin.

Comme on le constate sur la figure **5** et la figure **6****,** dans ce deuxième mode de réalisation, le dispositif d'ancrage comporte en outre un dispositif de guidage avant **180** pour guider le déplacement du patin d'ancrage avant **142** par rapport au bâti **170** selon la direction de déploiement **D1.** Le dispositif de guidage avant **180** comporte un premier organe de guidage avant **182** qui est fixé au patin d'ancrage avant **142** par une partie de fixation **184.** Le premier organe de guidage avant **182** est monté au bâti **170** de façon coulissante selon la direction de déploiement **D1.** Pour ce faire, le premier organe de guidage avant **182** est monté coulissant dans un orifice **186** ménagé dans le bâti **170.** Le premier organe de guidage avant **182** comporte par ailleurs une butée **187** qui est disposée à l'extrémité du premier organe de guidage avant **182** opposé à la partie de fixation **184.** Cette butée a pour fonction d'éviter que le premier organe de guidage avant ne se déboite du bâti. En outre, le premier organe de guidage avant **182** est fixé au patin d'ancrage avant **142** de façon articulée, via une liaison pivot d'axe de rotation **X3** parallèle aux axes **X1** et **X2** décrits précédemment.

Le dispositif de guidage avant **180** comporte en outre un deuxième organe de guidage avant **188,** identique au premier organe de guidage avant **182,** les premier et deuxième organes de guidage avant **180, 188** étant disposés de part et d'autre du dispositif actionneur **172.** On précise que le deuxième organe de guidage avant **188** est également fixé au patin d'ancrage avant **142** de façon articulée.

Dans la mesure où les premier et deuxième organes de guidage avant sont montés coulissants dans le bâti **170,** l'articulation entre le deuxième organe de guidage avant **188** et le patin d'ancrage avant **142** est adaptée pour autoriser une légère translation selon la direction longitudinale L afin de permettre au patin d'ancrage avant de s'incliner par rapport au patin d'ancrage arrière.

Le dispositif d'ancrage **140** comporte par ailleurs un dispositif de guidage arrière **190** pour guider le déplacement du patin d'ancrage arrière **144** par rapport au bâti **170** selon la direction de déploiement **D1.** Le dispositif de guidage arrière **190** est très similaire au dispositif de guidage avant **180,** de sorte qu'il sera décrit de manière plus succincte. Le dispositif de guidage arrière comporte un premier organe de guidage arrière **192** qui est fixé au patin d'ancrage arrière **144** de façon articulée autour d'un axe de rotation **Y3** parallèle aux axes **Y1** et **Y2,** le premier organe de guidage arrière **192** étant également monté au bâti **170** de façon coulissante selon la direction de déploiement **D1.** Le dispositif de guidage arrière **190** comporte en outre un deuxième organe de guidage arrière **198** identique au premier organe de guidage arrière **192,** les premier et deuxième organes de guidage arrière étant disposés de part et d'autre du dispositif actionneur **172.** En outre, dans ce deuxième mode de réalisation, les premier et deuxième organes de guidage avant **182, 188** sont disposés de part et d'autre des premier et deuxième organes de guidage arrière **192, 198.**

Sur la figure **7****,** on a illustré la situation dans laquelle les parois de l'excavation **P1, P2** ne sont ni strictement verticales, ni exactement parallèles l'une à l'autre. Après actionnement du dispositif actionneur **172,** les patins d'ancrage avant et arrière **142, 144** viennent se positionner à plat contre les parois **P1, P2** de l'excavation ; dans la mesure où la paroi **P1** n'est pas parallèle à la paroi **P2,** on comprend que les patins d'ancrage avant **142** et arrière **144** s'inclinent l'un par rapport à l'autre. Aussi, l'ensemble constitué du patin d'ancrage avant **142,** du patin d'ancrage arrière **144** du dispositif de guidage avant **180,** et notamment les premier et deuxième organes de guidage avant et du dispositif de guidage **190,** et notamment des premier et deuxième organes de guidage arrière, forme un trapèze.

Dans la mesure où le bâti **170** est monté coulissant selon la direction de déploiement **D1** par rapport aux premier et deuxième organes de guidage avant et arrière **182, 188, 192, 198,** on comprend que le bâti **170** peut se déplacer selon la direction de déploiement **D1** qui constitue alors la direction de déplacement **D2** alors même que le module d'ancrage est ancré dans le sol. En conséquence de quoi, le bâti **170** du module d'ancrage **30** avec le module de forage **50** sont déplaçables par rapport au trapèze selon la direction de déplacement **D2.**

En figure **8****,** est illustrée de manière schématique une machine de forage **10** selon l'invention qui comporte deux dispositifs d'ancrage **140** tels que ceux illustrés en figures **5** à **7****,** à ceci près que le dispositif actionneur de chacun des dispositifs d'ancrage ne comprend qu'un seul vérin référencé **174.**

A l'aide de cette figure **8****,** on comprend que les bâtis **170** des dispositifs d'ancrage **140** portent le module de forage **50,** et notamment la section inférieure **52.** On comprend également que le module de forage **50** est monté coulissant par rapport au module d'ancrage **30.** Comme on le comprend à l'aide de la figure **8****,** les bâtis **170** des dispositifs d'ancrage sont de préférence solidaires les uns des autres par l'intermédiaire d'organes de liaison **73** qui permet d'améliorer la rigidité du module d'ancrage.

En se référant à nouveau aux figures **1** et **2****,** on constate que le module de forage **50** comporte en outre des moyens de correction de trajectoire **90** pour faire pivoter le module de forage dans un plan vertical **Q1** qui est parallèle aux axes de rotation **A, B** des tambours **18, 20.**

Ces moyens de correction de trajectoire **90** comportent des premiers patins de correction de trajectoire **92** disposés en face avant de la section inférieure qui sont déployables selon une direction **T,** parallèle aux axes de rotation **A, B** des tambours, pour venir en appui contre au moins l'une des parois **P1, P2** de l'excavation **E** afin de faire pivoter le module de forage dans le plan vertical **Q1**. Dans cet exemple, les moyens de correction de trajectoire **90** comportent en outre des seconds patins de correction de trajectoire **94** disposés en face arrière de la section inférieure **52** du module de forage **50.** Les patins déployables **92, 94** sont disposés dans cet exemple en section inférieure du module du forage. Il pourrait également être prévu d'autres patins déployables disposés en section supérieure du module de forage, afin de faciliter le pivotement du module de forage dans le plan vertical **Q1**.

A l'aide des figures **9A** à **10D****,** on va maintenant décrire plus en détail, le fonctionnement des moyens de correction de trajectoire.

Dans l'exemple de la figure **9A****,** la trajectoire de forage **F** de la machine de forage **10** a dévié d'un angle θ par rapport à la direction verticale **V.** Les dispositifs d'ancrage étant en position rétractée, on actionne les moyens de correction de trajectoire, et plus particulièrement le patin arrière **94**, lequel vient prendre appui sur la paroi **P2** de l'excavation **E,** ce qui provoque le basculement de la machine de forage, suspendue au câble **71,** dans le plan vertical **Q1**. Après que la direction de forage **F,** qui correspondant à la direction longitudinale **L** de la machine de forage, a été repositionnée selon la direction verticale **V,** on actionne les dispositifs d'ancrage **140,** comme illustré en figure **9C****,** de façon à immobiliser le module d'ancrage **30** dans l'excavation **E.** Comme expliqué plus haut, l'actionnement des dispositifs d'ancrage **140,** qui provoque le déploiement des patins d'ancrage déployables **142, 144,** et le déplacement éventuel du dispositif actionneur, est réalisé sans modification de la position du bâti **170** et du module de forage **50** par rapport aux parois de l'excavation.

Après ancrage du module d'ancrage **30,** on actionne le dispositif de déplacement afin d'exercer une poussée dirigée vers le bas sur les organes de coupe **16** afin de poursuivre le forage selon une direction de forage **F** corrigée qui est dorénavant verticale.

Les figures **10A, 10D** illustrent en détail le dispositif de forage **140** du module d'ancrage **30,** correspondant aux positions de la machine de forage illustrées en figures **9A** à **9D****.**

## Revendications

1. Machine de forage (10) pour réaliser une excavation (E) dans un sol (S) selon une direction de forage (F) sensiblement verticale, la machine de forage ayant une partie inférieure (14) munie d'organes de coupe et une partie supérieure (12), la machine de forage présentant une direction longitudinale (L) s'étendant entre la partie supérieure et la partie inférieure de la machine de forage, ladite machine de forage comportant :
un module d'ancrage (30) ayant une face avant (32) et une face arrière (34), le module d'ancrage comportant au moins un dispositif d'ancrage (40,40',140) qui comprend au moins un patin d'ancrage avant (42,42',142) disposé en face avant (32) et au moins un patin d'ancrage arrière (44,44',144) disposé en face arrière (34), les patins d'ancrage avant et arrière étant déployables selon une direction de déploiement (D1) qui est transversale à la direction longitudinale (L) de la machine de forage (10), de façon à prendre appui contre des parois (P1, P2) de l'excavation (E) pour immobiliser le module d'ancrage (30) dans le sol ;
un module de forage (50) portant les organes de coupe (16), le module de forage coopérant avec le module d'ancrage ;
le dispositif d'ancrage comporte en outre un bâti (70,70',170) portant les patins d'ancrage avant (42,42',142) et arrière (44,44',144), le bâti (70,70',170) supportant le module de forage (50) ;
un dispositif actionneur (72,72',172) auquel sont fixés les patins d'ancrage avant (42,42',142) et arrière (44,14',144), le dispositif actionneur présentant un état rétracté dans lequel les patins d'ancrage avant (42,42',142) et arrière (44,44',144) sont rétractés, et un état déployé dans lequel les patins d'ancrage avant (42,42',142) et arrière (44,44',144) sont déployés, le dispositif actionneur agissant sur les patins d'ancrage avant et arrière tout en étant mobile par rapport au bâti (70,70',170) selon une direction de déplacement (D2) transversale à la direction longitudinale ;
la machine de forage étant **caracterisée en ce que** l'ensemble constitué du patin d'ancrage avant (42,42',142), du patin d'ancrage arrière (44,44',144) et du dispositif actionneur est déplaçable par rapport au bâti (70,70',170) et au module de forage selon la direction de déplacement.

2. Machine de forage selon la revendication 1, dans laquelle le dispositif actionneur (72,72') comporte un corps (76,76') qui est fixé au bâti (70,170) de façon mobile selon une direction parallèle à la direction de déplacement.

3. Machine de forage selon la revendication 1, **caractérisée en ce que** le dispositif d'ancrage (140) comporte en outre :
un dispositif de guidage avant (180) pour guider le déplacement du patin d'ancrage avant (142) par rapport au bâti (170) selon la direction de déploiement (D1) ; et/ou
un dispositif de guidage arrière (190) pour guider le déplacement du patin d'ancrage arrière (144) par rapport au bâti (170) selon la direction de déploiement (D1).

4. Machine de forage selon la revendication 3, dans laquelle le dispositif de guidage avant (180) comporte au moins un premier organe de guidage avant (182) qui est fixé au patin d'ancrage avant (142), le premier organe de guidage avant (182) étant monté au bâti (170) de façon coulissante selon la direction de déploiement (D1).

5. Machine de forage selon la revendication 4, dans laquelle le dispositif de guidage avant (180) comporte en outre un deuxième organe de guidage avant (188), identique au premier organe de guidage avant (182), les premier et deuxième organes de guidage avant (180,188) étant disposés de part et d'autre du dispositif actionneur (172).

6. Machine de forage selon l'une quelconque des revendications 3 à 5, dans laquelle le dispositif de guidage arrière (190) comporte au moins un premier organe de guidage arrière (192) qui est fixé au patin d'ancrage arrière (144), le premier organe de guidage arrière (192) étant monté au bâti (170) de façon coulissante selon la direction de déploiement (D1).

7. Machine de forage selon la revendication 6, dans laquelle le dispositif de guidage arrière (190) comporte en outre un deuxième organe de guidage arrière (198), identique au premier organe de guidage arrière (192), les premier et deuxième organes de guidage arrière étant disposés de part et d'autre du dispositif actionneur (172).

8. Machine de forage selon l'une quelconque des revendications précédentes, dans laquelle chacun des patins d'ancrage avant (42,42',142) et arrière (44,44',144) est fixé au dispositif actionneur (72) de façon articulée.

9. Machine de forage selon la revendication 8 et l'une quelconque des revendications 3 à 7 dans laquelle le patin d'ancrage avant (142) est fixé au dispositif de guidage avant (180) de façon articulée, et dans laquelle le patin d'ancrage arrière (144) est fixé au dispositif de guidage arrière (190) de façon articulée.

10. Machine de forage selon les revendications 6, 7 et 9, dans laquelle chacun des patins d'ancrage avant (142) et arrière (144) est articulé par rapport aux premiers et deuxièmes organes de guidage avant et arrière.

11. Machine de forage selon la revendication 9 ou 10 dans laquelle l'ensemble constitué du patin d'ancrage avant (142), du patin d'ancrage arrière (144), du dispositif de guidage avant (180) et du dispositif de guidage arrière (190) forme un trapèze déformable, le bâti (170) du module d'ancrage (30) avec le module de forage (50) étant déplaçables par rapport audit trapèze déformable selon la direction de déplacement (D1).

12. Machine de forage selon l'une quelconque des revendications précédentes, dans laquelle le dispositif actionneur (72,72',172) comporte au moins un vérin (74,74',1741,1742).

13. Machine de forage selon l'une quelconque des revendications précédentes, **caractérisée en ce que** le module de forage (50) est mobile par rapport au module d'ancrage selon la direction longitudinale et **en ce que** ladite machine comporte en outre au moins un dispositif de déplacement (60) disposé entre le module d'ancrage (70,70',170) et le module de forage (50) pour déplacer les organes de coupe par rapport au module d'ancrage selon la direction longitudinale.

14. Machine de forage selon l'une quelconque des revendications précédentes, dans laquelle le module de forage comporte une section inférieure (52) portant les organes de coupe et une section supérieure (54) s'étendant selon la direction longitudinale, et dans laquelle la section supérieure (54) du module de forage (50) est suspendue à l'extrémité inférieure (71a) d'un câble de sustentation (70).

15. Machine de forage selon les revendications 13 et 14, dans laquelle le dispositif de déplacement comporte au moins un vérin de poussée (62,64) disposé entre le bâti du dispositif d'ancrage et la section inférieure du module de forage, la section supérieure du module de forage étant mobile par rapport au bâti du dispositif d'ancrage selon ladite direction longitudinale.

16. Machine de forage selon la revendication 14 ou 15, dans laquelle la section supérieure comprend une barre (56) qui traverse longitudinalement le module d'ancrage.

17. Machine de forage selon l'une quelconque des revendications précédentes, dans laquelle le module d'ancrage comporte une pluralité de dispositifs d'ancrage, les bâtis (70,70',170) des dispositifs d'ancrage étant solidaires les uns des autres.

18. Machine de forage selon l'une quelconque des revendications précédentes, dans laquelle le module de forage (50) comporte en outre des moyens de correction de trajectoire (90) pour faire pivoter le module de forage dans un plan vertical (Q1).

19. Machine de forage selon la revendication 18, dans laquelle les moyens de correction de trajectoire (90) comportent des patins de correction de trajectoire (92, 94) qui sont déployables selon une direction transversale au module de forage pour venir en appui contre au moins l'une des parois (P1, P2) de l'excavation afin de faire pivoter le module de forage dans le plan vertical.

20. Machine de forage selon les revendications 14 et 19, dans laquelle les patins de correction de trajectoire (92,94) sont disposés en section supérieure (54) et/ou en section inférieure (52) du module de forage (50).

21. Machine de forage selon l'une quelconque des revendications précédentes, **caractérisée en ce que** ladite machine de forage (10) est une fraise dont les organes de coupe (16) comportent des tambours (18,20) qui sont rotatifs autour d'axes de rotation (A,B) parallèles, distincts et perpendiculaires à la direction de forage (F).

## Patentansprüche

1. Bohrmaschine (10) zum Herstellen einer Ausschachtung (E) in einem Boden (S) in einer im Wesentlichen vertikalen Bohrrichtung (F), wobei die Bohrmaschine einen unteren Teil (14), der mit Schneidorganen ausgestattet ist, sowie einen oberen Teil (12) aufweist, wobei die Bohrmaschine eine Längsrichtung (L) aufweist, die sich zwischen dem oberen Teil und dem unteren Teil der Bohrmaschine erstreckt, wobei die Bohrmaschine umfasst:
ein Verankerungsmodul (30) mit einer Vorderseite (32) und einer Rückseite (34), wobei das Verankerungsmodul wenigstens eine Verankerungsvorrichtung (40, 40', 140) umfasst, die wenigstens einen vorderen Verankerungsschuh (42, 42', 142), welcher auf der Vorderseite (32) angeordnet ist, und wenigstens einen hinteren Verankerungsschuh (44, 44', 144), welcher auf der Rückseite (34) angeordnet ist, umfasst, wobei die vorderen und hinteren Verankerungsschuhe in einer Ausfahrrichtung (D1), welche zur Längsrichtung (L) der Bohrmaschine (10) quer verläuft, ausfahrbar sind, um sich an Wänden (P1, P2) der Ausschachtung (E) abzustützen, um das Verankerungsmodul (30) im Boden festzulegen,
ein Bohrmodul (50), das die Schneidorgane (16) trägt, wobei das Bohrmodul mit dem Verankerungsmodul zusammenwirkt,
die Verankerungsvorrichtung umfasst ferner:
einen Rahmen (70, 70', 170), der die vorderen (42, 42', 142) und hinteren (44, 44', 144) Verankerungsschuhe trägt, wobei der Rahmen (70, 70', 170) das Bohrmodul (50) trägt,
eine Betätigungsvorrichtung (72, 72', 172), an der die vorderen (42, 42', 142) und hinteren (44, 44', 144) Verankerungsschuhe befestigt sind, wobei die Betätigungsvorrichtung einen eingefahrenen Zustand aufweist, in dem die vorderen (42, 42', 142) und hinteren (44, 44', 144) Verankerungsschuhe eingefahren sind, sowie einen ausgefahrenen Zustand, in dem die vorderen (42, 42', 142) und hinteren (44, 44', 144) Verankerungsschuhe ausgefahren sind, wobei die Betätigungsvorrichtung auf die vorderen und hinteren Verankerungsschuhe einwirkt und dabei gegenüber dem Rahmen (70, 70', 170) in einer Bewegungsrichtung (D2) quer zur Längsrichtung beweglich ist,
wobei die Bohrmaschine **dadurch gekennzeichnet ist, dass** die Anordnung bestehend aus dem vorderen Verankerungsschuh (42, 42', 142), dem hinteren Verankerungsschuh (44, 44', 144) und der Betätigungsvorrichtung gegenüber dem Rahmen (70, 70', 170) und dem Bohrmodul in der Bewegungsrichtung beweglich ist.

2. Bohrmaschine nach Anspruch 1, bei der die Betätigungsvorrichtung (72, 72') einen Körper (76, 76') aufweist, der an dem Rahmen (70, 170) in einer Richtung parallel zur Bewegungsrichtung beweglich befestigt ist.

3. Bohrmaschine nach Anspruch 1, **dadurch gekennzeichnet, dass** die Verankerungsvorrichtung (140) ferner umfasst:
eine vordere Führungsvorrichtung (180) zum Führen der Bewegung des vorderen Verankerungsschuhs (142) gegenüber dem Rahmen (170) in der Ausfahrrichtung (D1), und/oder
eine hintere Führungsvorrichtung (190) zum Führen der Bewegung des hinteren Verankerungsschuhs (144) gegenüber dem Rahmen (170) in der Ausfahrrichtung (D1).

4. Bohrmaschine nach Anspruch 3, bei der die vordere Führungsvorrichtung (180) wenigstens ein erstes vorderes Führungsorgan (182) aufweist, das an dem vorderen Verankerungsschuh (142) befestigt ist, wobei das erste vordere Führungsorgan (182) an dem Rahmen (170) in der Ausfahrrichtung (D1) verschiebbar angebracht ist.

5. Bohrmaschine nach Anspruch 4, bei der die vordere Führungsvorrichtung (180) ferner ein zweites vorderes Führungsorgan (188) aufweist, das mit dem ersten vorderen Führungsorgan (182) identisch ist, wobei das erste und das zweite vordere Führungsorgan (180, 188) auf beiden Seiten der Betätigungsvorrichtung (172) angeordnet sind.

6. Bohrmaschine nach einem der Ansprüche 3 bis 5, bei der die hintere Führungsvorrichtung (190) wenigstens ein erstes hinteres Führungsorgan (192) aufweist, das an dem hinteren Verankerungsschuh (144) befestigt ist, wobei das erste hintere Führungsorgan (192) an dem Rahmen (170) in der Ausfahrrichtung (D1) verschiebbar angebracht ist.

7. Bohrmaschine nach Anspruch 6, bei der die hintere Führungsvorrichtung (190) ferner ein zweites hinteres Führungsorgan (198) aufweist, das mit dem ersten hinteren Führungsorgan (192) identisch ist, wobei das erste und das zweite hintere Führungsorgan auf beiden Seiten der Betätigungsvorrichtung (172) angeordnet sind.

8. Bohrmaschine nach einem der vorhergehenden Ansprüche, bei der ein jeder der vorderen (42, 42', 142) und hinteren (44, 44', 144) Verankerungsschuhe an der Betätigungsvorrichtung (72) gelenkig befestigt ist.

9. Bohrmaschine nach Anspruch 8 und einem der Ansprüche 3 bis 7, bei der der vordere Verankerungsschuh (142) an der vorderen Führungsvorrichtung (180) gelenkig befestigt ist, und bei der der hintere Verankerungsschuh (144) an der hinteren Führungsvorrichtung (190) gelenkig befestigt ist.

10. Bohrmaschine nach den Ansprüchen 6, 7 und 9, bei der ein jeder der vorderen (142) und hinteren (144) Verankerungsschuhe gegenüber den ersten und zweiten vorderen und hinteren Führungsorganen angelenkt ist.

11. Bohrmaschine nach Anspruch 9 oder 10, bei der die Anordnung bestehend aus dem vorderen Verankerungsschuh (142), dem hinteren Verankerungsschuh (144), der vorderen Führungsvorrichtung (180) und der hinteren Führungsvorrichtung (190) ein verformbares Trapez bildet, wobei der Rahmen (170) des Verankerungsmoduls (30) mit dem Bohrmodul (50) gegenüber dem verformbaren Trapez in der Bewegungsrichtung (D1) beweglich ist.

12. Bohrmaschine nach einem der vorhergehenden Ansprüche, bei der die Betätigungsvorrichtung (72, 72', 172) wenigstens einen Zylinder (74, 74', 1741, 1742) umfasst.

13. Bohrmaschine nach einem der vorhergehenden Ansprüche, **dadurch gekennzeichnet, dass** das Bohrmodul (50) gegenüber dem Verankerungsmodul in Längsrichtung beweglich ist und dass die Maschine ferner wenigstens eine Bewegungsvorrichtung (60) umfasst, die zwischen dem Verankerungsmodul (70, 70', 170) und dem Bohrmodul (50) angeordnet ist, um die Schneidorgane gegenüber dem Verankerungsmodul in Längsrichtung zu bewegen.

14. Bohrmaschine nach einem der vorhergehenden Ansprüche, bei der das Bohrmodul einen unteren Abschnitt (52), welcher die Schneidorgane trägt, und einen oberen Abschnitt (54), welcher sich in Längsrichtung erstreckt, umfasst, und bei der der obere Abschnitt (54) des Bohrmoduls (50) am unteren Ende (71a) eines Tragseils (70) aufgehängt ist.

15. Bohrmaschine nach den Ansprüchen 13 und 14, bei der die Bewegungsvorrichtung wenigstens einen Schubzylinder (62, 64) aufweist, der zwischen dem Rahmen der Verankerungsvorrichtung und dem unteren Abschnitt des Bohrmoduls angeordnet ist, wobei der obere Abschnitt des Bohrmoduls gegenüber dem Rahmen der Verankerungsvorrichtung in Längsrichtung beweglich ist.

16. Bohrmaschine nach Anspruch 14 oder 15, bei der der obere Abschnitt eine Stange (56) aufweist, die das Verankerungsmodul längs durchquert.

17. Bohrmaschine nach einem der vorhergehenden Ansprüche, bei der das Verankerungsmodul eine Vielzahl von Verankerungsvorrichtungen umfasst, wobei die Rahmen (70, 70', 170) der Verankerungsvorrichtungen fest miteinander verbunden sind.

18. Bohrmaschine nach einem der vorhergehenden Ansprüche, bei der das Bohrmodul (50) ferner Bahnkorrekturmittel (90) umfasst, um das Bohrmodul in einer vertikalen Ebene (Q1) zu verschwenken.

19. Bohrmaschine nach Anspruch 18, bei der die Bahnkorrekturmittel (90) Bahnkorrekturschuhe (92, 94) umfassen, die in einer Richtung quer zum Bohrmodul ausfahrbar sind, um sich an wenigstens einer der Wände (P1, P2) der Ausschachtung abzustützen, um das Bohrmodul in der vertikalen Ebene zu verschwenken.

20. Bohrmaschine nach den Ansprüchen 14 und 19, bei der die Bahnkorrekturschuhe (92, 94) im oberen Abschnitt (54) und/oder im unteren Abschnitt (52) des Bohrmoduls (50) angeordnet sind.

21. Bohrmaschine nach einem der vorhergehenden Ansprüche, **dadurch gekennzeichnet, dass** die Bohrmaschine (10) ein Fräser ist, dessen Schneidorgane (16) Walzen (18, 20) umfassen, die um parallele, getrennte und zu der Bohrrichtung senkrechte Rotationsachsen (A, B) herum drehbar sind.

## Claims

1. A drilling machine (10) for making an excavation (E) in ground (S) along a substantially vertical drilling direction (F), the drilling machine having a bottom portion (14) provided with cutter members and a top portion (12), the drilling machine presenting a longitudinal direction (L) extending between the top portion and the bottom portion of the drilling machine, said drilling machine comprising:
an anchor module (30) having a front face (32) and a rear face (34), the drilling module comprising at least one anchor device (40, 40', 140) having at least one front anchor pad (42, 42', 142) arranged on the front face (32) and at least one rear anchor pad (44, 44', 144) arranged on the rear face (34), the front and rear anchor pads being deployable in a deployment direction (D1) that extends transversely to the longitudinal direction (L) of the drilling machine (10) so as to bear against walls (P1, P2) of the excavation (E) in order to hold the anchor module (30) stationary in the ground; and
a drilling module (50) carrying the cutter members 16), the drilling module cooperating with the anchor module;
the anchor device (40, 40', 140) further comprises:
a frame (70, 70', 170) carrying the front and rear anchor pads (42, 42', 142; 44, 44', 144), the frame (70, 70', 170) supporting the drilling module (50); and
an actuator device (72, 72', 172) to which the front and rear anchor pads (42, 42', 142; 44, 14', 144) are fastened, the actuator device presenting a retracted state in which the front and rear anchor pads (42, 42', 142; 44, 44', 144) are retracted, and a deployed state in which the front and rear anchor pads (42, 42', 142; 44, 44', 144) are deployed, the actuator device acting on the front and rear anchor pads while being movable relative to the frame (70, 70', 170) in a movement direction (D2) that extends transversely relative to the longitudinal direction;
the drilling machine being **characterized in that** the assembly constituted by the front anchor pad (42, 42', 142), the rear anchor pad (44, 44', 144), and the actuator device is movable relative to the frame (70, 70', 170) and to the drilling module in the movement direction.

2. A drilling machine according to claim 1, wherein the actuator device (72, 72') includes a body (76, 76') that is fastened to the frame (70, 170) so as to be movable in a direction parallel to the movement direction.

3. A drilling machine according to claim 1, **characterized in that** the anchor device (140) further comprises:
a front guide device (180) for guiding the movement of the front anchor pad (142) relative to the frame (170) in the deployment direction (D1); and/or
a rear guide device (190) for guiding the movement of the rear anchor pad (144) relative to the frame (170) in the deployment direction (D1).

4. A drilling machine according to claim 3, wherein the front guide device (180) includes at least a first front guide member (182) that is fastened to the front anchor pad (142), the first front guide member (182) being mounted to the frame (170) so as to be slidable along the deployment direction (D1).

5. A drilling machine according to claim 4, wherein the front guide device (180) further includes a second front guide member (188) identical to the first front guide member (182), the first and second front guide members (180, 188) being arranged on either side of the actuator device (172).

6. A drilling machine according to any one of claims 3 to 5, wherein the rear guide device (190) includes at least a first rear guide member (192) that is fastened to the rear anchor pad (144), the first rear guide member (192) being mounted on the frame (170) so as to be slidable along the deployment direction (D1).

7. A drilling machine according to claim 6, wherein the rear guide device (190) further includes a second rear guide member (198) identical to the first rear guide member (192), the first and second guide members being arranged on either side of the actuator device (172).

8. A drilling machine according to any preceding claim, wherein each of the front and rear anchor pads (42, 42', 142; 44, 44', 144) is fastened to the actuator device (72) in hinged manner.

9. A drilling machine according to claim 8 and any one of claims 3 to 7, wherein the front anchor pad (142) is fastened to the front guide device (180) in hinged manner, and wherein the rear anchor pad (144) is fastened to the rear guide device (190) in hinged manner.

10. A drilling machine according to claims 6, 7, and 9, wherein each of the front and rear anchor pads (142; 144) is hinged relative to the first and second front and rear guide members.

11. A drilling machine according to claim 9 or claim 10, wherein the assembly constituted by the front anchor pad (142), the rear anchor pad (144), the front guide device (180), and the rear guide device (190) forms a deformable trapezoid, the frame (170) of the anchor module (30) together with the drilling module (50) being movable relative to said deformable trapezoid in the deployment direction (D1).

12. A drilling machine according to any preceding claim, wherein the actuator device (72, 72', 172) includes at least one jack (74, 74', 1741, 1742).

13. A drilling machine according to any preceding claim, **characterized in that** the drilling module (50) is movable relative to the anchor module in the longitudinal direction, and **in that** said machine further comprises at least one movement device (60) arranged between the anchor module (70, 70', 170) and the drilling module (50) to move the cutter members relative to the anchor module in the longitudinal direction.

14. A drilling machine according to any preceding claim, wherein the drilling module comprises a bottom section (52) carrying the cutter members and a top section (54) extending in the longitudinal direction, and wherein the top section (54) of the drilling module (50) is suspended from the bottom end (71a) of a lift cable (70).

15. A drilling machine according to claims 13 and 14, wherein the movement device comprises at least one thrust jack (62, 64) arranged between the frame of the anchor device and the bottom section of the drilling module, the top section of the drilling module being movable relative to the frame of the anchor device along said longitudinal direction.

16. A drilling machine according to claim 14 or claim 15, wherein the top section comprises a bar (56) passing longitudinally through the anchor module.

17. A drilling machine according to any preceding claim, wherein the anchor module includes a plurality of anchor devices, the frames (70, 70', 170) of the anchor devices being secured to one another.

18. A drilling machine according to any preceding claim, wherein the anchor module (50) further includes path correction means (90) for causing the drilling module to pivot in a vertical plane (Q1).

19. A drilling machine according to claim 18, wherein the path correction means (90) comprise path correction pads (92, 94) that are deployable in a direction that extends transversely to the drilling module in order to bear against at least one of the walls (P1, P2) of the excavation so as to cause the drilling module to pivot in the vertical plane.

20. A drilling machine according to claims 14 and 19, wherein the path correction pads (92, 94) are arranged on the top section (54) and/or on the bottom section (52) of the drilling module (50).

21. A drilling machine according to any preceding claim, **characterized in that** said drilling machine (10) is a milling machine having cutter members (16) that comprise drums (18, 20) that are rotatable about axes of rotation (A, B) that are parallel, distinct, and perpendicular to the drilling direction (F).
